# FASCICULE DE BREVET EUROPEEN

(11) **EP 0 269 668 B1**
(45) Date de publication et mention de la délivrance du brevet: **09.05.1990**
(21) Numéro de dépôt: 87903350.4
(22) Date de dépôt: 01.06.1987
(51) Int. Cl.: B27B 17/02

(54) **DISPOSITIF D'ANTI-BLOCAGE POUR SCIES A CHAINE**
KETTENSÄGE-ANTIBLOKKIERUNGSVORRICHTUNG
ANTI-JAMMING DEVICE FOR CHAIN SAWS

(30) Priorité: 02.06.1986 FR 8608152
(43) Date de publication de la demande: 08.06.1988
(73) Titulaire: Bruccheri, Gaétan, F-52100 St Dizier (FR)
(72) Inventeur: Bruccheri, Gaétan, F-52100 St Dizier (FR)
(74) Mandataire: Gérardin, Robert Jean René
(86) Numéro de dépôt international: FR8700189
(87) Numéro de publication internationale: WO8707556

(56) Documents cités:
- DE-C- 740 965

## Description

La présente invention concerne un dispositif d'antiblocage pour scies à chaîne.

Ce dispositif de sécurité concerne notamment les tronçonneuses portatives, thermiques, électriques, etc... Ces outils, suivant la puissance de leur moteur et la longueur de leur guide-chaîne, sont utilisés pour débiter le bois de chauffage (rondins, petites bûches), pour des travaux d'élagage, d'abattage, etc...

Un blocage de la chaîne, dû à un pincement latéral consécutif à la flexion de la pièce de bois dans le plan de coupe, peut détériorer le moteur ou provoquer un accident. En effet, au moment où la scie est prête à déboucher, le guide-chaine encaisse des efforts très importants de la part des grumes dont les parties sciées ont tendance à se rapprocher et à presser le guide-chaîne, ce qui entraîne une surchauffe du moteur ou la projection de la pièce de bois, avec le déséquilibre que cela entraine pour l'utilisateur. Ce déséquilibre est à l'origine de nombreux accidents.

On connaît déjà un dispositif d'anti-blocage pour scies à chaîne correspondant au préambule de la revendication 1 (brevet de la République Fédérale d'Allemagne DE-C-740.965). Ses côtés latéraux comportent chacun des roulements à butée s'opposant au coincement de la chaîne sur son guide-chaîne, en cas de Pincement entre les côtés du trait de coupe, lorsqu'une flexion de la pièce de bois se produit dans la zone de coupe avant que celle-ci soit terminée. Il s'agit là d'un système assez compliqué, combinant des billes et des rouleaux, spécifique d'un type de scies à chaîne particulier dont le guide-chaîne, articulé par rapport à l'axe du pignon d'entraînement de la chaîne, décrit une trajectoire circulaire par action sur une poignée fixée à l'extrémité libre du guide-chaine. Ce dispositif ne serait pas adaptable aux guide-chaînes de tronçonneuses portatives, dont les maillons de chaîne sont maintenus dans le plan de l'âme centrale par l'intermédiaire de deux flasques.

La présente invention a pour but de remédier à ces inconvénients. L'invention, telle qu'elle est caractérisée dans les revendications, résout le problème consistant à créer un dispositif permettant de maintenir, en permanence, les flasques du guide-chaîne à une distance des côtés du trait de coupe correspondant au déport des dents de la scie, afin d'éliminer tout risque de blocage.

Le dispositif d'anti-blocage pour scies à chaîne selon l'invention se caractérise principalement en ce que le guide-chaîne comporte une âme centrale et deux flasques guide-chaîne et en ce que les roulements sont constitués de roulements à billes dont les billes font saillie de chaque côté du guide-chaîne d'une hauteur correspondant au déport extérieur des dents de la chaîne par rapport au côté extérieur des flasques guide-chaîne.

Les billes sont disposées en quinconce, sur deux rangées, de chaque côté du guide-chaîne, alternativement de part et d'autre.

Les billes sont retenues latéralement dans des orifices, de diamètre légèrement supérieur à celui des billes, percés dans l'âme centrale, prennent appui contre le côté intérieur de l'un des flasques et font saillie à l'extérieur du guide-chaîne par des orifices percés dans l'autre flasque.

Les billes prennent appui contre le côté intérieur de l'un des flasques par l'intermédiaire de cuvettes semi-sphériques creusées dans ledit flasque et sont retenues prisonnières par le bord des orifices percés dans l'autre flasque.

Le bord des orifices permettant la saillie des billes à l'extérieur du guide-chaîne a une forme semi-sphérique de rayon légèrement supérieur à celui des billes.

Les avantages obtenus, grâce à cette invention, consistent essentiellement en ceci que le dispositif d'anti-blocage permet, lors de l'élagage de branches d'arbres, où des difficultés de coupe se manifestent, de ne pas retendre la chaîne à chaque coupe, puisque, durant la coupe, au moment où la chaîne va déboucher et où les bords de la coupe se rapprochent, les billes encaissent les efforts et retransmettent ceux-ci aux flasques, de façon équilibrée, en évitant le blocage, tout en facilitant le déplacement de la scie dans le plan de coupe, puisque l'ensemble âme centrale, flasques et billes se comporte comme un roulement de butée.

D'autres caractéristiques et avantages apparaîtront dans la description qui va suivre d'un dispositif de sécurité selon l'invention, donné à titre d'exemple non limitatif, au regard des dessins annexés sur lesquels:
la figure 1 représente une vue en coupe transversale du guide-chaine en fonctionnement, dépourvu du dispositif anti-blocage selon l'invention,
la figure 2 représente une vue en coupe transversale du guide-chaîne en fonctionnement, équipée du dispositif selon l'invention,
la figure 3 représente une vue de côté partielle du dispositif anti-blocage selon l'invention,

Les figures 2 et 3 représentent un dispositif anti-blocage pour scies à chaîne comportant une âme centrale 1, deux flasques guide-chaine 2 et 3 et des billes 4, faisant saillie à l'extérieur des flasques 2 et 3.

Les billes 4 logées dans des orifices la aménagés dans l'âme centrale 1 prennent appui dans des cuvettes semi-sphériques 2a et 3a aménagées sur le côté interne des flasques guide-chaîne et font saillie à l'extérieur par des orifices 2b et 3b aménagés dans le flasque opposé.

La saillie des billes 4 à l'extérieur, correspond au déport extérieur des dents de la chaîne 5, en tenant compte de la dépouille de coupe.

En examinant la figure 2, on remarque que, conformément à la présente invention, les billes 4 faisant saillie d'une hauteur X, sont alternées de part et d'autre des flasques 2 et 3 de façon que, lors de la coupe, les billes 4 encaissent les efforts de serrage F transmis par les côtés 6a et 6b du trait de coupe de la pièce de bois 6 et reportent directement ceuxci sur les flasques 2 et 3, de façon équilibrée tout en permettant le coulissement de l'ensemble dans le trait de scie, puisque lesdites billes 4 restent libres en rotation malgré leur sollicitation.

En examinant la figure 3, on remarque que, dans ce mode de réalisation, les billes 4 sont disposées en quinconce sur chaque flasque 2 et 3, suivant le pourtour longitudinal de l'âme centrale 1. Ainsi, la scie à chaîne, équipée de ce dispositif, se présente comme une butée à billes dans laquelle les côtés 6a et 6b de la pièce de bois se comportent comme les plateaux de la butée, et l'âme centrale 1, ainsi que les flasques guide-chaîne 2 et 3 comme la cage à billes du roulement.

Le dispositif anti-blocage selon l'invention, est destiné principalement à faciliter l'utilisation, par les non-professionnels, des tronçonneuses portatives, en leur assurant les meilleures conditions de sécurité.

## Revendications

1. Dispositif d'anti-blocage pour une scie à chaîne avec un guide-chaîne dont les côtés latéraux comportent chacun des roulements à butée, caractérisé en ce que le guide-chaîne comporte une âme centrale (1) et deux flasques (2,3) guide-chaîne, et en ce que les roulements sont constitués par des roulements à billes dont les billes (4) font saillie de chaque côté du guide-chaîne d'une hauteur correspondant au déport extérieur (x) des dents de la chaîne par rapport au côté extérieur des flasques (2,3) guide-chaîne.

2. Dispositif selon la revendication 1, caractérisé en ce que les billes (4) sont disposées en quinconce, sur deux rangées, de chaque côté du guide-chaîne, alternativement de part et d'autre.

3. Dispositif selon les revendications 1 et 2, caractérisé en ce que les billes sont retenues latéralement dans des orifices (1a), de diamètre légèrement supérieur à celui des billes (4), percés dans l'âme centrale (1), prennent appui contre le côté intérieur de l'un des flasques (2 ou 3) et font saillie à l'extérieur du guide-chaîne par des orifices (2b ou 3b) percés dans l'autre flasque (2 ou 3).

4. Dispositif selon la revendication 3, caractérisé en ce que les billes (4) prennent appui contre le côté intérieur de l'un des flasques (2 ou 3) par l'intermédiaire de cuvettes semi-sphériques (2a ou 3a) creusées dans ledit flasque (2 ou 3) et sont retenues prisonnières par le bord des orifices (2b ou 3b) percés dans l'autre flasque (2 ou 3).

5. Dispositif selon la revendication 3, caractérisé en ce que le bord des orifices (2b ou 3b), permettant la saillie des billes (4) à l'extérieur du guide-chaîne a une forme semi-sphérique de rayon légèrement supérieur à celui des billes (4).

## Patentansprüche

1. Antiblockiervorrichtung für eine Kettensäge mit einer Kettenführung, deren seitliche Seiten jeweils Stützlager aufweisen, dadurch gekennzeichnet, daß die Kettenführung eine Mittenseele (1) und zwei Kettenführungsflansche (2, 3) aufweist, und daß die Lager aus Kugellagern gebildet sind, deren Kugeln (4) auf jeder Seite der Kettenführung vorspringen um eine Höhe, die dem Außenversatz (X) der Zähne der Kette bezüglich der Außenseite der Kettenführungsflansche (2, 3) entspricht.

2. Vorrichtung nach Anspruch 1, dadurch gekennzeichnet, daß die Kugeln (4) in Fünfpunktanordnung auf zwei Reihen auf jeder Seite der Kettenführung abwechselnd auf beiden Seiten angeordnet sind.

3. Vorrichtung nach Anspruch 1 oder 2, dadurch gekennzeichnet, daß die Kugeln seitlich in Öffnungen (1a) gehalten sind, die einen Durchmesser aufweisen, der leicht größer ist als jener der Kugeln (4), die in die Mittenseele (1) eingebracht sind, und in Anlage sind gegen die Innenseite des einen der Flansche (2 oder 3) und nach außen von der Kettenführung durch Öffnungen (2b oder 3b) vorspringen, die in dem anderen Flansch (2 oder 3) ausgebildet sind.

4. Vorrichtung nach Anspruch 3, dadurch gekennzeichnet, daß die Kugeln (4) in Anlage sind gegen die Innenseite eines der Flansche (2 oder 3) mittels halbkugeligen Schalen (2a oder 3a), die in dem genannten Flansch (2 oder 3) ausgehölt sind und durch den Rand der Öffnungen (2b oder 3b) festgehalten sind, die in dem anderen Flansch (2 oder 3) ausgebildet sind.

5. Vorrichtung nach Anspruch 3, dadurch gekennzeichnet, daß der Rand der Öffnungen (2b oder 3b), der den Vorsprung der Kugeln (4) außerhalb der Kettenführung erlaubt, eine halbkugelige Form aufweist mit einem Radius, der leicht größer ist als jener der Kugeln (4).

## Claims

1. An anti-lock device for a chain saw with a chain guide, the lateral sides of which each comprise abutment rollers, characterised in that the chain guide comprises a central core (1) and two chain guide plates (2,3) and in that the rollers consists of ball-bearings of which the balls (4) project on either side of the chain guide by a height corresponding to the outer offset (X) of the teeth of the chain in relation to the outside of the chain guide plates (2, 3).

2. A device according to Claim 1, characterised in that the balls (4) are disposed in quincunx in two rows on either side of the chain guide alternately on one side and the other.

3. A device according to Claims 1 and 2, characterised in that the balls, which are laterally retained in orifices (1a) of a diameter which is slightly greater than that of the balls (4), provided in the central core (1), bear against the inside of one of the plates (2 or 3) and project outside the chain guide by orifices (2b or 3b) provided in the other plate (2 or 3).

4. A device according to Claim 3, characterised in that the balls (4) bear against the inside of one of the plates (2 or 3) through hemispherical cups (2a or 3a) provided in the said plate (2 or 3) and are held captive by the edge of the orifices (2b or 3b) provided in the other plate (2 or 3).

5. A device according to Claim 3, characterised in that the edge of the orifices (2b or 3b) permitting the projection of the balls (4) outside of the chain guide has a hemispherical shape with a radius slightly greater than that of the balls (4).
